# FASCICULE DE BREVET EUROPEEN

(11) **EP 2 961 887 B1**
(45) Date de publication et mention de la délivrance du brevet: **14.03.2018**
(21) Numéro de dépôt: 14711827.7
(22) Date de dépôt: 25.02.2014
(51) Int. Cl.: E01B 9/38, E01B 9/44, E01B 9/66

(54) **DISPOSITIF DE POSITIONNEMENT ET DE FIXATION D'UN RAIL SUR UNE TRAVERSE**
VORRICHTUNG ZUR POSITIONIERUNG UND BEFESTIGUNG EINER EISENBAHNSCHIENE AUF EINER SCHWELLE
DEVICE FOR POSITIONING AND FIXING A RAIL ON A SLEEPER

(30) Priorité: 26.02.2013 FR 1351659
(43) Date de publication de la demande: 06.01.2016
(73) Titulaire: Vossloh Cogifer (Société Anonyme), 92500 Rueil Malmaison (FR)
(72) Inventeur: BARRESI, Francesco, F-67000 Strasbourg (FR)
(74) Mandataire: Nuss, Laurent
(86) Numéro de dépôt international: PCT/FR2014/050396
(87) Numéro de publication internationale: WO 2014/131982

(56) Documents cités:
- DE-A1-102010 060 744
- DE-B1- 2 456 305
- DE-U1- 29 520 973
- GB-A- 2 084 636
- US-A- 2 904 256
- US-A1- 2011 204 154

## Description

La présente invention se rapporte au domaine des appareils ferroviaires de voie et notamment des dispositifs de fixation de rails sur des traverses.

La fixation d'un rail sur une traverse est classiquement opérée par l'intermédiaire d'une semelle permettant, d'une part, le maintien du rail au sol et, d'autre part, le positionnement du rail selon une inclinaison particulière par rapport à la surface du sol.

Le document US 2011/024154 propose un exemple de construction permettant la fixation d'un rail sur une traverse par l'intermédiaire d'une semelle. Le rail est maintenu fixé par son pied qui est pris en tenaille entre deux guides d'angle positionnés chacun contre un bord du pied. Ces guides d'angle sont maintenus en pression contre un bord respectif du rail grâce à des éléments de renfort fixé à la traverse par des tirefonds traversant la semelle au niveau d'alésages adaptés. Le montage des guides d'angle contre le bord du pied permet également le positionnement et le maintien d'une platine entre la face inférieure du rail et la face supérieure de la semelle, cette platine permettant d'imposer au rail un angle d'inclinaison par rapport à la verticale lors de son positionnement.

Toutefois, un tel mode de réalisation comporte un nombre important de pièces différentes et donc une construction plus complexe à mettre en oeuvre qui est à l'origine d'une perte de temps conséquente lors de l'installation d'une voie ferrée ou d'un remplacement d'une portion de voie.

De plus, l'opération de réglage de la position du rail par l'intermédiaire de guides d'angle nécessite une utilisation de guides d'angle de dimensions complémentaires et adaptées. Cependant, une modification du réglage impose dès lors un changement des guides d'angle au profit d'une nouvelle paire de guides d'angle adaptée pour convenir au réglage requis. La réalisation d'une opération de réglage de la position du rail impose donc d'avoir en permanence plusieurs ensembles de guides d'angle pour obtenir un réglage affiné.

Le document DE-U-29520973 propose un dispositif réalisant une semelle et des éléments de maintien sous la forme d'une pièce unique. Toutefois, là encore l'opération de réglage de la position du rail ou une modification de ces réglages nécessite également un remplacement des guides d'angle par une nouvelle paire pour répondre aux nouveaux réglages.

La présente invention a pour but de pallier ces inconvénients en proposant un dispositif permettant de simplifier la pose, le positionnement, le réglage et le maintien d'un ou de plusieurs rail au niveau d'une voie ou d'un appareil de voie, tout conservant les propriétés avantageuses de fixation des dispositifs existants.

L'invention a ainsi pour objet un dispositif de positionnement et de fixation d'au moins un rail sur une traverse selon la revendication 1. L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
- la figure 1 se rapporte à une représentation schématique d'un dispositif de positionnement et de maintien selon l'invention selon une section dans un plan perpendiculaire à l'axe du rail,
- la figure 2 se rapporte à une représentation schématique d'un dispositif de positionnement et de maintien selon l'invention selon une vue supérieure.

La présente invention se rapporte à un dispositif de positionnement et de fixation d'au moins un rail 17 sur une traverse 18 comprenant :
- deux guides d'angle 9, 10 positionnés pour prendre le rail 17 en tenaille en appuyant contre chacun des bords axiaux du pied du rail 17,
- une semelle 7 de positionnement sur la face supérieure de laquelle sont montés le rail 17 et les guides d'angle 9, 10, la semelle 7 étant destinée à former une interface entre la traverse 18 et les éléments montés sur la face supérieure de la semelle 7,
- deux éléments de maintien 19, 20 positionnés de part et d'autre des guides d'angle 9, 10 pour maintenir ces guides d'angle 9, 10 en pression contre les bords du pied du rail 17,
   les éléments de maintien 19, 20 et la semelle 7 formant une seule et unique pièce.

La fixation des guides d'angle 9, 10 avec la semelle 7 peut être effectuée par l'intermédiaire d'au moins un élément de fixation 1, 2 respectif qui traverse les épaisseurs successives du guide d'angle 9, 10 et de la semelle 7 pour se fixer à la traverse 18. Selon un mode de réalisation préféré, ces éléments de fixation 1, 2 présentent à leurs extrémités, d'une part, une butée et, d'autre part, un filetage et permettent la fixation des guides d'angle 9, 10 avec la semelle 7 par une mise en pression et un serrage.

La fixation de la semelle 7 sur la traverse 18 peut être opérée par un ou plusieurs éléments qui traversent la structure de cette semelle 7, tels que des tire-fonds 11, 12, 13, 14. Préférentiellement, pour une fixation optimisée, ces éléments de fixation 11, 12, 13, 14 sont positionnés sur la semelle 7 de façon symétrique, par exemple aux extrémités de la semelle 7. Selon un mode de construction particulier, ces éléments de fixation 11, 12, 13, 14 sont disposés par paires sur la semelle 7 ; par exemple un élément de fixation de chaque coté du rail 17 ou encore un élément de fixation à chaque coin de la semelle 7. Selon un mode de réalisation préféré, ces éléments de fixation 11, 12, 13, 14 comportent à leurs extrémités, d'une part, une butée et, d'autre part, un filetage destiné à interagir avec la traverse 18.

La réalisation d'une pièce unique réunissant la semelle 7 et les éléments de maintien 19, 20 facilite la construction du dispositif de maintien en permettant un montage simultané d'éléments pré-positionnés les uns par rapport aux autres. En effet, le montage de la semelle 7 sur la traverse 18 positionne simultanément les éléments de maintien 19, 20 du dispositif lors de sa construction.

La fabrication d'une telle pièce unique peut être effectuée par soudage des éléments de maintien 19, 20 avec la semelle 7 de positionnement.

Selon une alternative de réalisation, la fabrication d'une telle pièce est réalisée par forgeage.

Selon une autre alternative de réalisation, la fabrication de cette pièce unique est obtenue par moulage.

Selon un mode de construction préféré, le dispositif de positionnement et de fixation de l'invention et en particulier la pièce unique est réalisé de sorte que chacun des éléments de maintien 19, 20 est formé par une structure plane disposée dans un plan orienté, d'une part, perpendiculairement au plan de la semelle 7 de positionnement et, d'autre part, parallèlement à l'axe d'un des bords du pied de rail 17.

D'une façon complémentaire mais non-limitative, le dispositif de positionnement et de fixation de l'invention est caractérisé en ce qu'au moins un des éléments de maintien 19, 20 comprend au moins une structure de renfort 19', 20' pour conserver l'orientation perpendiculaire de l'élément de maintien 19, 20 par rapport à la semelle 7 de positionnement, cette structure de renfort est formée par une structure plane disposée dans un plan orienté perpendiculairement, d'une part, par rapport au plan de la semelle 7 et, d'autre part, par rapport au plan de la structure de l'élément de maintien 19,20.

Au niveau d'un même élément de maintien 19, 20, il peut exister une seule ou plusieurs structures de renfort 19', 20'.

Selon l'invention, le dispositif de positionnement et de fixation est caractérisé en ce que, sur sa face destinée à appuyer contre des guides d'angle 9, 10, au moins un des éléments de maintien 19, 20 comprend une surface d'interaction adaptée pour faciliter l'insertion de ladite cale 15, 16 entre l'élément de maintien et le guide d'angle 9, 10 correspondant. Cette surface d'interaction est réalisée par la présence de gorges ou rainures adaptées pour interagir avec un relief sur la surface correspondante de ladite cale 15, 16. Cette interaction gorge/relief permet de limiter le déplacement et donc le retrait involontaire de la cale 15, 16 du logement formé entre l'élément de maintien 19, 20 et le guide d'angle 9, 10 correspondant.

Selon une particularité de réalisation, le dispositif de l'invention comprend une cale 15, 16 positionné entre chacun des éléments de maintien 19, 20 et un guide d'angle 9, 10 respectif. L'épaisseur des cales 15 et 16 utilisées permet le réglage du positionnement du rail en définissant la latitude de réglage.

Selon un mode de réalisation préféré non-limitatif de l'invention, les cales 15, 16 positionnées entre chacun des éléments de maintien 19, 20 et un guide d'angle 9, 10 respectif sont interchangeables. Cette interchangeabilité participe notamment à l'utilisation de mêmes guides d'angle 9, 10 lors de l'optimisation du réglage du positionnement du rail 17. En effet, lors d'une opération de réglage, les guides d'angle 9, 10 sont conservés, seules les cales 15, 16 sont changées.

Selon une particularité de réalisation, le dispositif de l'invention comprend des cales 15, 16 positionnées entre chacun des éléments de maintien 19, 20 et un guide d'angle 9, 10 respectif qui présentent des épaisseurs différentes. Cette différence d'épaisseur des cales permet ainsi d'opérer un décalage des guides d'angle 9, 10 et du rail par rapport à une position symétrique médiane du rail 17. De plus, la substitution de position des cales 15, 16 permet d'inverser le décalage des guides d'angle 9, 10 et du rail 17 par rapport à la position symétrique médiane du rail 17.

Selon une spécificité de cette particularité de réalisation, les cales 15, 16 positionnées entre chacun des éléments de maintien 19, 20 et un guide d'angle 9, 10 respectif présentent une différence d'épaisseur de l'ordre du millimètre. Une telle différence d'épaisseur présente la possibilité d'un réglage fin de la position des éléments de maintien 19, 20 par rapport à une position centrale du rail 17.

Selon une alternative à cette particularité de réalisation, le dispositif de l'invention comprend des cales 15, 16 positionnées entre chacun des éléments de maintien 19, 20 et un guide d'angle 9, 10 respectif qui présentent des épaisseurs identiques.

Selon une spécificité de construction, les cales 15, 16 sont interchangeables et peuvent remplacer l'une par l'autre.

Selon un exemple de construction non limitatif de l'invention, l'épaisseur des cales 15, 16 est comprise entre 9 et 16 millimètres.

La face inférieure du pied du rail 17 peut être positionnée directement contre la surface supérieure de la semelle ou bien contre une platine 8 qui permet une inclinaison de l'axe du rail 17 par rapport à la verticale.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention, définit par les revendications ci-jointes.

## Revendications

1. Dispositif de positionnement et de fixation d'au moins un rail (17) sur une traverse (18) comprenant :
- deux guides d'angle (9, 10) positionnés pour prendre le rail (17) en tenaille en appuyant contre chacun des bords axiaux du pied du rail (17),
- une semelle (7) de positionnement sur la face supérieure de laquelle sont montés le rail (17) et les guides d'angle (9, 10), la semelle (7) étant destinée à former une interface entre la traverse (18) et les éléments montés sur la face supérieure de la semelle (7),
- deux éléments de maintien (19, 20) positionnés de part et d'autre des guides d'angle (9, 10) pour maintenir ces guides d'angle (9, 10) en pression contre les bords du pied du rail (17),
les éléments de maintien (19, 20) et la semelle (7) formant une seule et unique pièce,
**caractérisé en ce que**, sur sa face destinée à appuyer contre des guides d'angle (9, 10), au moins un des éléments de maintien (19, 20) comprend une surface d'interaction adaptée pour le maintien d'une cale (15, 16) du dispositif entre l'élément de maintien (19, 20) et le guide d'angle (9, 10) correspondant, cette surface d'interaction d'un des éléments de maintien (19, 20) comprenant des gorges ou rainures adaptées pour interagir avec un relief sur la surface correspondante de ladite cale (15, 16).

2. Dispositif de positionnement et de fixation selon la revendication 1, caractérisé en ce la pièce unique est obtenue par soudage des éléments de maintien (19, 20) avec la semelle (7) de positionnement.

3. Dispositif de positionnement et de fixation selon la revendication 1, **caractérisé en ce que** la pièce unique est obtenue par forgeage des éléments de maintien (19, 20) avec la semelle (7) de positionnement.

4. Dispositif de positionnement et de fixation selon la revendication 1, **caractérisé en ce que** la pièce unique est obtenue par moulage des éléments de maintien (19, 20) avec la semelle (7) de positionnement.

5. Dispositif de positionnement et de fixation selon une des revendications 1 à 4, **caractérisé en ce que** chacun des éléments de maintien (19, 20) est formé par une structure plane disposée dans un plan orienté, d'une part, perpendiculairement au plan de la semelle (7) de positionnement et, d'autre part, parallèlement à l'axe d'un des bords du pied de rail (17).

6. Dispositif de positionnement et de fixation selon la revendication 5, **caractérisé en ce qu'**au moins un des éléments de maintien (19, 20) comprend au moins une structure de renfort (19', 20') pour conserver l'orientation perpendiculaire de l'élément de maintien (19, 20) par rapport à la semelle (7) de positionnement, cette structure de renfort est formée par une structure plane disposée dans un plan orienté perpendiculairement, d'une part, par rapport au plan de la semelle (7) et, d'autre part, par rapport au plan de la structure de l'élément de maintien (19,20).

7. Dispositif de positionnement et de fixation selon une des revendications précédentes, **caractérisé en ce que** le dispositif comprend une telle cale (15, 16) positionné entre chacun des éléments de maintien (19, 20) et un guide d'angle (9, 10) respectif.

8. Dispositif de positionnement et de fixation selon la revendication 7, **caractérisé en ce que** les cales positionnées entre chacun des éléments de maintien (19, 20) et un guide d'angle (9, 10) respectif présentent des épaisseurs différentes.

9. Dispositif de positionnement et de fixation selon la revendication 8, **caractérisé en ce que** les dites cales (15, 16) positionnées entre chacun des éléments de maintien (19, 20) et un guide d'angle (9, 10) respectif présentent une différence d'épaisseur de l'ordre du millimètre.

10. Dispositif de positionnement et de fixation selon la revendication 7, **caractérisé en ce que** les dites cales (15, 16) positionnées entre chacun des éléments de maintien (19, 20) et un guide d'angle (9, 10) respectif présentent des épaisseurs identiques.

11. Dispositif de positionnement et de fixation selon une des revendications précédentes, **caractérisé en ce que** les dites cales (15, 16) positionnées entre chacun des éléments de maintien (19, 20) et un guide d'angle (9, 10) respectif sont interchangeables.

## Patentansprüche

1. Vorrichtung zur Positionierung und Befestigung mindestens einer Schiene (17) auf einer Schwelle (18) mit:
- zwei Führungswinkeln (9, 10), die angeordnet sind, um zwischen sich die Schiene (17) in die Zange aufzunehmen, indem sie gegen die jeweiligen axialen Ränder des Fußes der Schiene (17) andrücken,
- einer Positionierungsgrundplatte (7), auf deren Oberseite die Schiene (17) und die Führungswinkel (9, 10) montiert sind, wobei die Grundplatte (7) dazu vorgesehen ist, eine Schnittstelle zwischen der Schwelle (18) und den Elementen, die auf der Oberseite der Grundplatte (7) montiert sind, auszubilden,
- zwei Halteelemente (19, 20), die beiderseits der Führungswinkel (9, 10) angeordnet sind, um diese Führungswinkel (9, 10) unter Druck gegen die Ränder des Fußes der Schiene (17) zu halten, wobei die Halteelemente (19, 20) und die Grundplatte (7) ein einziges und einstückiges Bauteil formen,
**dadurch gekennzeichnet, dass**
mindestens eines der Halteelemente (19, 20) auf seiner Seite, die zum Andrücken gegen die Führungswinkel (9, 10) vorgesehen ist, eine Wechselwirkungsoberfläche aufweist, die zum Halten eines Klotzes (15, 16) der Vorrichtung zwischen dem Halteelement (19, 20) und dem entsprechenden Führungswinkel (9, 10) angepasst ist, wobei diese Wechselwirkungsoberfläche eines der Halteelemente (19, 20) Rillen oder Nuten aufweist, die angepasst sind, um mit einem Relief auf der entsprechenden Oberfläche des besagten Klotzes (15, 16) wechselzuwirken.

2. Vorrichtung zur Positionierung und Befestigung nach Anspruch 1, **dadurch gekennzeichnet, dass** das einstückige Bauteil durch Verschweißen der Halteelemente (19, 20) mit der Positionierungsgrundplatte (7) erhalten wurde.

3. Vorrichtung zur Positionierung und Befestigung nach Anspruch 1, **dadurch gekennzeichnet, dass** das einstückige Bauteil durch Schmieden der Halteelemente (19, 20) an die Positionierungsgrundplatte (7) erhalten wurde.

4. Vorrichtung zur Positionierung und Befestigung nach Anspruch 1, **dadurch gekennzeichnet, dass** das einstückige Bauteil durch Gießen der Halteelemente (19, 20) mit der Positionierungsgrundplatte (7) erhalten wurde.

5. Vorrichtung zur Positionierung und Befestigung nach einem der Ansprüche 1 bis 4, **dadurch gekennzeichnet, dass** jedes der Halteelemente (19, 20) geformt wird durch eine ebene Struktur, die in einer Ebene angeordnet ist, die einerseits senkrecht zur Ebene der Positionierungsgrundplatte (7) und andererseits parallel zur Achse eines der Ränder der Schienen (17) orientiert ist.

6. Vorrichtung zur Positionierung und Befestigung nach Anspruch 5, **dadurch gekennzeichnet, dass** mindestens eines der Halteelemente (19, 20) mindestens eine Verstärkungsstruktur (19', 20') aufweist, um die senkrechte Orientierung des Halteelements (19, 20) bezüglich der Positionierungsgrundplatte (7) zu erhalten, wobei diese Verstärkungsstruktur geformt wird durch eine ebene Struktur, die angeordnet in einer Ebene ist, die einerseits senkrecht bezüglich der Ebene der Grundplatte (7) und andererseits senkrecht bezüglich der Ebene der Struktur des Halteelements (19, 20) orientiert ist.

7. Vorrichtung zur Positionierung und Befestigung nach einem der vorhergehenden Ansprüche, **dadurch gekennzeichnet, dass** die Vorrichtung zwischen jedem der Halteelemente (19, 20) und einem entsprechenden Führungswinkel (9, 10) angeordnet einen derartigen Klotz oder Keil (15, 16) aufweist.

8. Vorrichtung zur Positionierung und Befestigung nach Anspruch 7, **dadurch gekennzeichnet, dass** die Klötze, die zwischen jedem der Halteelemente (19, 20) und einem entsprechenden Führungswinkel (9, 10) angeordnet sind, unterschiedliche Dicken aufweisen.

9. Vorrichtung zur Positionierung und Befestigung nach Anspruch 8, **dadurch gekennzeichnet, dass** die besagten Klötze oder Keile (15, 16), die zwischen jedem der Halteelemente (19, 20) und einem entsprechenden Führungswinkel (9, 10) angeordnet sind, einen Dickenunterschied in der Größenordnung des Millimeters aufweisen.

10. Vorrichtung zur Positionierung und Befestigung nach Anspruch 7, **dadurch gekennzeichnet, dass** die besagten Klötze oder Keile (15, 16), die zwischen jedem der Halteelement (19, 20) und einem entsprechenden Führungswinkel (9, 10) angeordnet sind, identische Dicken aufweisen.

11. Vorrichtung zur Positionierung und Befestigung nach einem der vorhergehenden Ansprüche, **dadurch gekennzeichnet, dass** die besagten Klötze oder Keile (15, 16), die zwischen jedem der Halteelemente (19, 20) und einem entsprechenden Führungswinkel (9, 10) angeordnet sind, vertauschbar sind.

## Claims

1. Device for positioning and fixing at least one rail (17) onto a sleeper (18) comprising :
- two angle guides (9, 10) positioned to clamp the rail (17) in a pincer-like effect, by pressing against each of the axial edges of the foot of the rail (17),
- a positioning base (7) on the upper surface of which the rail (17) and the angle guides (9, 10) are mounted, the base (7) being designed to form an interface between the sleeper (18) and the elements mounted on the upper surface of the base (7),
- two retaining elements (19, 20) positioned on either side of the angle guides (9, 10) to keep said angle guides (9, 10) pressed against the edges of the foot of the rail (17), the retaining elements (19, 20) and the base (7) forming one and the same piece, **characterised in that** on their surface designed to bear against the angle guides (9, 10), at least one of the retaining elements (19, 20) comprises an interaction surface adapted to hold a shim (15, 16) of the device between the retaining element (19, 20) and the corresponding angle guide (9, 10), said interaction surface of one of the retaining elements (19, 20) comprising grooves or slots adapted to interact with a relief on the corresponding surface of said shim (15, 16).

2. Positioning and fixing device according to claim 1, **characterised in that** the single piece is obtained by welding the retaining elements (19, 20) to the positioning base (7).

3. Positioning and fixing device according to claim 1, **characterised in that** the single piece is obtained by forging the retaining elements (19, 20) to the positioning base (7).

4. Positioning and fixing device according to claim 1, **characterised in that** the single piece is obtained by moulding the retaining elements (19, 20) with the positioning base (7).

5. Positioning and fixing device according to any of claims 1 to 4, **characterised in that** each of the retaining elements (19, 20) is formed by a flat structure arranged in an plane which is oriented on the one hand to be perpendicular to the plane of the positioning base (7) and on the other hand parallel to the axis of one of the edges of the foot of the rail (17).

6. Positioning and fixing device according to claim 5, **characterised in that** at least one of the retaining elements (19, 20) comprises at least one reinforcing structure (19', 20') for maintaining the perpendicular orientation of the retaining element (19, 20) relative to the positioning base (7), said reinforcing structure being formed by a flat structure arranged in a plane which is oriented perpendicularly on the one hand relative to the plane of the base (7) and on the other hand to the plane of the structure of the retaining element (19, 20).

7. Positioning and fixing device according to any of the preceding claims, **characterised in that** the device comprises such a shim (15, 16) positioned between each of the retaining elements (19, 20) and a respective angle guide (9, 10).

8. Positioning and fixing device according to claim 7, **characterised in that** the shims positioned between each of the retaining elements (19, 20) and a respective angle guide (9, 10) have different thicknesses.

9. Positioning and fixing device according to claim 8, **characterised in that** said shims (15, 16) positioned between each of the retaining elements (19, 20) and a respective angle guide (9, 10) have a difference in thickness in the order of a millimetre.

10. Positioning and fixing device according to claim 7, **characterised in that** said shims (15, 16) positioned between each of the retaining elements (19, 20) and a respective angle guide (9, 10) have identical thicknesses.

11. Positioning and fixing device according to any of the preceding claims, **characterised in that** said shims (15, 16) positioned between each of the retaining elements (19, 20) and an respective angle guide (9, 10) are interchangeable.
